# EUROPÄISCHE PATENTSCHRIFT

(11) **EP 1 062 158 B1**
(45) Veröffentlichungstag und Bekanntmachung des Hinweises auf die Patenterteilung: **19.06.2002**
(21) Anmeldenummer: 99904865.5
(22) Anmeldetag: 05.02.1999
(51) Int. Cl.: B65D 5/74

(54) **WIEDERVERSCHLIESSBARES AUSGIESSELEMENT UND DAMIT VERSEHENE FLACHGIEBELVERBUNDPACKUNG**
RECLOSABLE POURING ELEMENT AND A FLAT GABLE COMPOSITE PACKAGING PROVIDED THEREWITH
ELEMENT VERSEUR REFERMABLE ET EMBALLAGE COMPOSITE A FACE SUPERIEURE PLATE EN ETANT MUNI

(30) Priorität: 09.02.1998 DE 19805030
(43) Veröffentlichungstag der Anmeldung: 27.12.2000
(73) Patentinhaber: SIG Combibloc GmbH & Co. KG, 52441 Linnich (DE)
(72) Erfinder: DAMMERS, Matthias, D-52477 Alsdorf (DE); SCHMIDT, Holger, D-52499 Baesweiler (DE); WEITEDER, Hans, D-52070 Aachen (DE)
(74) Vertreter: Thielmann, Andreas
(86) Internationale Anmeldenummer: EP9900785
(87) Internationale Veröffentlichungsnummer: WO9939984

(56) Entgegenhaltungen:
- EP-A- 0 658 480
- DE-A- 4 409 947
- DE-C- 19 635 087
- US-A- 4 930 683
- US-A- 5 108 029

## Beschreibung

Die Erfindung betrifft ein wiederverschließbares Ausgießelement mit einem Grundkörper und einem Verschlußdeckel, der gleichzeitig das Öffnungsmittel darstellt, wobei ein die Öffnungsfläche des Ausgießelementes umgebender Flansch fest mit einer Flachgiebelverbundpackung verbunden ist, und wobei der Verschlußdeckel seitliche Lagerzapfen aufweist, die in entsprechenden Ausnehmungen des Grundkörpers gelagert sind sowie eine mit einem solchen Ausgießelement versehene Flachgiebelverbundpackung.

Quaderförmige Flachgiebelverbundpackungen sind in vielfacher Ausfertigung bekannt. Sie finden vornehmlich auf dem Gebiet der Flüssigkeitsverpackungen im Zusammenhang mit Kalt-, Kalt-Steril-, Heiß- und Aseptik-Füllung Verwendung. Diese Packungen lassen sich in der Regel nach einmaligem Öffnen nicht wieder verschließen.

Es ist daher bei Flachgiebelverbundpackungen der vorbeschriebenen Art bereits vorgeschlagen worden, im Packungsgiebel ein Ausgießelement anzuordnen, welches mit einem entsprechenden Verschlußdeckel ausgestattet ist und mit dem die Packung gleichzeitig vor dem ersten Gebrauch geöffnet wird (DE 38 08 303 A1). Dabei ist im Bereich der Kartonschicht und äußeren PE-Schicht eine umlaufende Trennlinie zur Schwächung des Giebelmaterials vorgesehen, in die zum Öffnen der Packung ein mit dem Verschlußdeckel einstückig verbundener und der Form der umlaufenden Trennlinie entsprechender Tubus in das Packungsmaterial hineingedrückt wird. Zum besseren Durchtrennen der geschwächten Trennlinie ist dazu die Unterkante des Tubus mit geeigneten mechanischen Öffnungsmitteln wie Schneiden od. dgl. vorgesehen.

Ein anderes wiederverschließbares Ausgießelement ist aus der auf die Anmelderin zurückgehenden DE 44 09 947 C2 bekannt. Um dort eine sichere Verbindung zwischen Ausgießelement und Flachgiebelpackung zu erreichen, ist das dort verwendete Ausgießelement so ausgestaltet, daß der der Giebelnaht zugewandte Teil des Flansches des Ausgießelementes bis zur Giebelnaht und bis zur Knickkante des Packungsohrs heranreicht und zwischen Packungsoberfläche und umgelegter Giebelnaht festgelegt ist. Dies ist nicht nur hinsichtlich des Materialverbrauches und Aufwandes beim Spritzgießen des Ausgießelementes nachteilig, sondern das Ausgießelement läßt sich auch nur auf der Seite der Packungsoberfläche anordnen, auf die die Giebelnaht umgelegt wird.

Nachteilig an diesem bekannten wiederverschließbaren Ausgießelement ist die Verbindung zwischen Grundkörper und Verschlußdeckel. Da der Verschlußdeckel mit seinen seitlichen Lagerzapfen von oben in den Grundkörper eingeklemmt wird, ist es nicht zuverlässig auszuschließen, daß bei der Öffnungsbewegung durch den Widerstand des Verbundmaterials der Verschlußdeckel aus seinen Halterungen herausgehebelt wird. Es ist schnell ersichtlich, daß die Ausnehmungen für die Aufnahme der Lagerzapfen durch ein mehrfaches Passieren der Lagerzapfen beim Hinein- bzw. Herausdrücken des Verschlußdeckels in den bzw. aus dem Grundkörper verformt wird, so daß die Funktionsfähigkeit beim weiteren Öffnen bzw. Schließen der angebrochenen Packung beeinträchtigt wird.

Weiter ist aus der DE 196 35 087 C1 ein wiederverschließbares Ausgießelement mit einem verschließbaren Deckel und einem öffnungselement zum Durchstoßen der Packungswandung in einer vorbereiteten Schwächungszone bekannt, bei dem sowohl das Öffnungselement als auch der Deckel um jeweils eine Achse schwenkbar in dem Grundkörper des Ausgießelementes gelagert sind und funktionell derart miteinander verbunden sind, daß durch Betätigung des Öffnungselementes gleichzeitig ein Aufklappen des Deckels erfolgt. Die für die Lagerung des Öffnungselementes und des Deckels benötigten Lagerzapfen sind von der packungswärtigen Seite in Längsschlitze in dem Grundkörper des Ausgießelementes geschoben. Für das gleichzeitige Aufklappen des Deckels bei einer Betätigung des Öffnungselementes ist eine relativ komplizierte Verbindung zwischen Deckel und Öffnungselement notwendig, die die Fertigung des Ausgießelementes erschwert.

Schließlich ist aus der DE 38 08 303 A1 ein wiederverschließbares Ausgießelement bekannt, dessen Deckel in einer Transportposition durch einen Sicherungsring mit Aufreißlasche mit dem im Grundelement verbunden ist. Der Sicherungsring umgibt den Umfang des Deckels und muß vor einem ersten Öffnen der Packung mittels der Aufreißlasche entfernt werden, wodurch bereits bei dem ersten Öffnungsprozeß der Packung ein Wegwerfteil entsteht, das separat entsorgt werden muß.

Der vorliegenden Erfindung liegt daher die Aufgabe zugrunde, das bekannte und zuvor näher beschriebene wiederverschließbare Ausgießelement in seiner Gesamtheit zu verbessern und insbesondere eine sichere Verbindung zwischen Grundkörper und Verschlußdeckel zu schaffen. Weiterhin ist erwünscht, die Handhabbarkeit zu verbessern und eine zuverlässige Öffnungs-/ Schließfunktion der Flachgiebelpackung zu erreichen.

Diese Aufgabe wird bei einem Ausgießelement gemäß dem Oberbegriff von Anspruch 1 dadurch gelöst, daß die Ausnehmungen im Grundkörper packungsseitig angeordnet sind, so daß der Verschlußdeckel packungsseitig in die die Lagerzapfen aufnehmenden Ausnehmungen im Grundkörper einklemmbar ist und daß zwischen dem Grundkörper und dem Verschlußdeckel eine formschlüssige Verbindung besteht, die beim erstmaligen Betätigen des Verschlußdeckels zerstört wird.

Während das Einklemmen des Verschlußelementes im Grundkörper gemäß der DE 44 09 947 C2 von oben erfolgte, hat die erfindungsgemäße Lösung den Vorteil, daß eine zu starke Betätigung des Verschlußdeckels nicht zum Lösen desselben aus dem Grundkörper führen kann, wie das ggf. bei dem bekannten Ausgießelement der Fall sein kann. Ein unerwünschtes "Aushebeln" des Verschlußdeckels ist also zuverlässig ausgeschlossen.

Die formschlüssige Verbindung zwischen dem Grundkörper und dem Deckelelement, die beim erstmaligen Beteiligen des Verschlußdeckels zerstört wird, bildet einen "Originalitätsverschluß" für das Ausgießelement. Ein solcher Originalitätsverschluß ermöglicht, daß der Verbraucher einer mit einem solchen wiederverschließbaren Ausgießelement versehenen Flachgiebelpackung unmittelbar ansehen kann, ob diese bereits schon einmal geöffnet worden ist oder nicht. Dies ist aus Gründen der Hygiene, aber auch aus Sicherheitsüberlegungen - vergiftete Lebensmittel mußten in den letzten Jahren leider häufiger festgestellt werden - zu begrüßen.

Das erfindungsgemäße Ausgießelement weist darüber hinaus in vorteilhafter Ausgestaltung eine umlaufende Dichtung auf, die am Grundkörper und/oder Verschlußdeckel angeordnet sein kann. Mit Hilfe einer solchen Dichtung ist sichergestellt, daß die einmal geöffnete Packung bei geschlossenem Ausgießelement zum Durchmischen des enthaltenen Produktes geschüttelt werden kann, ohne daß etwas vom Produkt austritt. Als umlaufende Dichtung können auch korrespondierende Flansche vorgesehen sein, die einstückig mit dem Grundkörper und/oder dem Verschlußdeckel hergestellt sind. Vorzugsweise sind Grundkörper und Verschlußdeckel in Schließstellung durch einen Haken od. dgl. verrastbar, um ein unbeabsichtigtes Öffnen zu vermeiden. Eine spürbare und vorzugsweise auch hörbare Verrastung gibt dem Verbraucher eine erhöhte "Sicherheit" bei der Bedienung.

Nach einer weiteren Lehre der Erfindung ist das Ausgießelement vor dem erstmaligen Gebrauch wenigstens im Bereich seiner produktführenden Teile staubdicht verschlossen.

Dazu kann der Grundkörper mit einem Abreißdeckel versehen sein, welcher mit als Sollbruchstelle dienenden Anbindungen einstückig am Grundkörper ausgebildet und auf dem vorderen Teil des sich in der geschlossenen Stellung befindlichen Verschlußdeckel lösbar befestigt ist. Alternativ kann der Grundkörper auch mit einer selbstklebenden und vor dem ersten Gebrauch lösbaren Abdeckfolie versehen sein. Damit läßt sich eine Verschmutzung der beim Ausgießen mit dem Produkt in Kontakt tretenden Teile zuverlässig ausschließen. Dies ist insbesondere bei aseptischen Packungen äußerst wichtig, da diese aufgrund ihrer langen Haltbarkeit besonders lange den Umgebungseinflüssen ausgesetzt sind.

Zusätzlich kann auch dieser Abreißdeckel so ausgebildet sein, daß er gleichzeitig einen Originalitätsverschluß bildet.

In weiterer Ausgestaltung der Erfindung, weist der Grundkörper wenigstens einen den Bereich seiner Ausgießausöffnung übergreifenden Steg auf. Ein solcher Steg dient nicht nur der Versteifung des Ausgießelementes, sondern wird auch als Anschlag eingesetzt, um die Schwenkbewegung des Verschlußdeckels beim Öffnen der Packung in einem Winkel von ca. 90 ° zu begrenzen. Auf diese Weise wird auch einem Verbraucher, der ein solches Ausgießelement noch nie benutzt hat, durch den nach Erreichen des Anschlags auftretenden Widerstand klar, daß der Öffnungsvorgang abgeschlossen ist.

Die Erfindung bezieht sich ferner auf eine Flachgiebelverbundpackung, wobei der Verbund wenigstens eine Trägerschicht aus Papier oder Karton und eine beidseitige Kunststoffbeschichtung aus Polyethylen (PE) aufweist, mit einer im Packungsgiebel vorgesehenen Öffnungsfläche, die nach dem Durchtrennen eine Gießöffnung bildet und besonders vorteilhaft mit dem erfindungsgemäßen Ausgießelement versehen ist. Es ist schnell ersichtlich, daß hier nicht nur solche Packungen mit umgelegter Giebelnaht geeignet sind, mit dem erfindungsgemäßen Ausgießelement versehen zu werden, sondern daß sich das erfindungsgemäße Ausgießelement auf sämtliche Flüssigkeitsverpackungen applizieren läßt.

Nachfolgend ist die Erfindung anhand einer bevorzugte Ausführungsbeispiele der Erfindung darstellenden Zeichnung näher erläutert. In der Zeichnung zeigen
- Fig. 1: ein erfindungsgemäßes wiederverschließbares Ausgießelement in perspektivischer Ansicht, appliziert auf eine Flachgiebelverbundpackung,
- Fig. 2: das Ausgießelement aus Fig. 1 in Draufsicht,
- Fig. 3: das Ausgießelement aus Fig. 1 im Längsschnitt,
- Fig. 4: das Ausgießelement aus Fig. 1 im Längsschnitt, in geöffneter Stellung,
- Fig. 5: ein weiteres Ausführungsbeispiel eines erfindungsgemäßen Ausgießelementes (ohne eingesetzten Verschlußdeckel) in Draufsicht und
- Fig. 6: das Ausgießelement aus Fig. 5 in perspektivischer Darstellung.

In Fig. 1 ist das erfindungsgemäße Ausgießelement 1 perspektivisch dargestellt. Das Ausgießelement 1 weist einen auf eine nur teilweise dargestellte Flachgiebelpackung P zu applizierenden Grundkörper 2 und einen Verschlußdeckel 3 zum Durchstoßen der Packungswandung in einer vorbereiteten Schwächungszone der Packung P und anschließendem Wiederverschließen des Ausgießelementes 1 auf.

Wie insbesondere aus den Fig. 2 und 3 hervorgeht, ist der Verschlußdeckel 3 um eine nicht näher bezeichnete Achse schwenkbar im Grundkörper 2 des Ausgießelementes 1 gelagert. Die Lagerung des Verschlußdeckels 3 im Grundkörper 2 des erfindungsgemäßen Ausgießelementes 1 zeichnet sich dadurch aus, daß die seitlichen Lagerzapfen 4 von unten, d.h. von der (späteren) Packungsseite in den mit Ausnehmungen 5 versehenen Grundkörper 2 des Ausgießelementes 1 einklemmbar ist. Auf diese Weise kann ein unbeabsichtigtes "Aushebeln" des Verschlußdeckels 3 aus dem Grundkörper 2 des Ausgießelementes 1 zuverlässig ausgeschlossen werden. Ein Steg 8 sorgt dabei als Anschlag für den Verschlußdeckel 3 in seiner geöffneten Stellung.

Fig. 3 zeigt, daß der Verschlußdeckel 3 bevorzugt mit einer umlaufenden Dichtung 6 versehen ist, die, ausgebildet als umlaufender, einstückiger Flansch, für eine zuverlässige Abdichtung des Verschlußdeckels 3 in geschlossener Stellung mit dem Grundkörper 2 sorgt.

Da wiederverschließbare Ausgießelemente 1 dieser Art stets zweiteilig ausgeführt sind, ist erfindungsgemäß weiterhin vorgesehen, daß zwischen dem Grundkörper 2 und dem Verschlußdeckel 3 eine formschlüssige Verbindung besteht, die beim erstmaligen Betätigen des Verschlußdeckels 3 zerstört wird. Im dargestellten und insoweit bevorzugten Ausführungsbeispiel weist hierzu der Grundkörper 2 einen Dorn 7 auf, der nach dem Zusammenfügen von Grundkörper 2 und Verschlußdeckel 3 bevorzugt unter Wärmeeinwirkung verformt und/oder mit dem sich in Schließposition befindlichen Verschlußdeckel 3 verbunden wird und in diesem Bereich eine Sollbruchstelle bildet. Auf diese Weise kann der Verbraucher einer so ausgestalteten Flachgiebelpackung auf den ersten Blick durch die intakte Sollbruchstelle erkennen ("Originalitätsverschluß"), daß die Packung und damit auch das enthaltene Produkt sich in einwandfreiem Zustand befinden.

In Fig. 4 ist das zuvor beschriebene erfingungsgemäße Ausgießelement in seiner geöffneten Stellung im Längsschnitt dargestellt.

Fig. 5 zeigt nun ein weiteres Ausführungsbeispiel eines erfindungsgemäßen Ausgießelementes 1'. Dieses unterscheidet sich insofern von dem zuvor beschriebenen Ausgießelement 1, als vorne im Bereich der nicht näher bezeichneten Gießlippe mittels Anbindungen 9, welche als schmale Stege ausgebildet sind ein Abreißdeckel 10 befestigt ist, welcher nach dem Einbringen des Verschlußdeckels 3' auf diesen im geschlossenen Zustand geklappt wird, um den vorderen, beim Ausgießen mit dem Produkt in Berührung kommenden Teil des Grundkörpers 2' staubdicht abzudecken. Zweckmäßigerweise ist dieser Abreißdeckel mittels einem oder mehreren Schweißpunkt/en 11 im Bereich vor dem Steg 8 befestigt und ist das Ende des Abreißkörpers 10 als Lasche 12 ausgebildet, die ein leichtes Abziehen des Abreißdeckels 10 ermöglicht. Es ist klar, daß sowohl die Anbindungen 9 als auch die Schweißpunkte 11 so dimensioniert sind, daß ein leichtes Entfernen des Abreißdeckels 10 zuverlässig gewährleistet ist. Fig. 6 zeigt schließlich das Ausgießelement 1' in ihrem auf eine Packung P' applizierten Zustand.

## Patentansprüche

1. Wiederverschließbares Ausgießelement (1) mit einem Grundkörper (2) und einem Verschlußdeckel (3), der gleichzeitig das Öffnungsmittel darstellt, wobei ein die Öffnungsfläche des Ausgießelementes (1) umgebender Flansch fest mit einer Flachgiebelverbundpackung (P) verbunden ist, und wobei der Verschlußdeckel (3) seitliche Lagerzapfen (4) aufweist, die in entsprechenden Ausnehmungen (5) des Grundkörpers (2) gelagert sind,
**dadurch gekennzeichnet, daß** die Ausnehmungen (5) im Grundkörper (2) packungsseitig angeordnet sind, so daß der Verschlußdeckel (3) packungsseitig in die die Lagerzapfen (4) aufnehmenden Ausnehmungen (5) im Grundkörper (2) einklemmbar ist und daß zwischen dem Grundkörper (2) und dem Verschlußdeckel (3) eine formschlüssige Verbindung (7) besteht, die beim erstmaligen Betätigen des Verschlußdeckels (3) zerstört wird.

2. Ausgießelement nach Anspruch 1,
**dadurch gekennzeichnet, daß** der Grundkörper (2) und/oder der Verschlußdeckel (3) eine umlaufende Dichtung (6) aufweist.

3. Ausgießelement nach Anspruch 1 oder 2,
**dadurch gekennzeichnet, daß** das Ausgießelement (1) vor dem erstmaligen Gebrauch wenigstens im Bereich seiner produktführenden Teile staubdicht verschlossen ist.

4. Ausgießelement nach Anspruch 3,
**dadurch gekennzeichnet, daß** der Grundkörper (2') mit einem Abreißdeckel (10) versehen ist, welcher mit als Sollbruchstelle dienenden Anbindungen (9) einstückig am Grundkörper (2') ausgebildet und auf dem vorderen Teil des sich in der geschlossenen Stellung befindlichen Verschlußdeckels (3') lösbar befestigt ist.

5. Ausgießelement nach Anspruch 3,
**dadurch gekennzeichnet, daß** das Ausgießelement (1) mit einer selbstklebenden und vor dem ersten Gebrauch lösbaren Abdeckfolie versehen ist.

6. Ausgießelement nach einem der Ansprüche 1 bis 5,
**dadurch gekennzeichnet, daß** der Grundkörper (2) wenigstens einen den Bereich seiner Ausgießöffnung übergreifenden Steg (8) aufweist.

7. Ausgießelement nach einem der Ansprüche 1 bis 6,
**dadurch gekennzeichnet, daß** der Verschlußdeckel (3) beim Schließen mit dem Grundkörper (2) verrastet.

8. Flachgiebelverbundpackung, wobei der Verbund wenigstens eine Trägerschicht aus Papier oder Karton und eine beidseitige Kunststoffbeschichtung aus Polyethylen (PE) aufweist, mit einer im Packungsgiebel vorgesehenen Öffnungsfläche, die nach dem Durchtrennen eine Gießöffnung bildet, mit einem wiederverschließbaren Ausgießelement nach einem der Ansprüche 1 bis 7.

## Claims

1. A reclosable pouring element (1) with a base member (2) and a closure lid (3), which at the same time serves as the opening means, wherein a flange surrounding the opening surface of the pouring element (1) is fixedly connected with a flat gable top composite packaging (P), and wherein the closure lid (3) has lateral bearing pins (4) which are supported in corresponding recesses (5) of the base member (2), **characterized in that** the recesses (5) are arranged in the base member (2) at the packaging side so that the closure lid (3) can be clamped into the recesses (5) for receiving the bearing pins (4) provided in the base member (2) from the packaging side and **in that** between the base member (2) and the closure lid (3) a positive-locking connection (7) is provided which will be destroyed upon first actuation of the closure lid (3).

2. The pouring element according to claim 1, **characterized in that** the base member (2) and/or the closure lid (3) have a circumferential seal (6).

3. The pouring element according to claim 1 or 2, **characterized in that** the pouring element (1), before the first use, is closed in a dust-tight manner at least in the area of parts for guiding the product.

4. The pouring element according to claim 3, **characterized in that** the base member (2') is provided with a pull-off lid (10) which is formed as a unitary part on the base member (2') by means of connecting elements (9) serving as a rated break point and is detachably fastened on the front part of the closure lid (3') positioned in its closed position.

5. The pouring element according to claim 3, **characterized in that** the pouring element (1) is provided with a self-adhesive cover foil which is detachable before the first use.

6. The pouring element according to one of the claims 1 through 5, **characterized in that** the base member (2) has at least one stay (8) bridging the area of the pouring opening.

7. The pouring element according to one of the claims 1 through 6, **characterized in that** the closure lid (3) locks at the base member (2) when being closed.

8. A flat gable top composite packaging, wherein the composite is comprised of at least one support layer of paper or carton and has on both sides a plastic coating of polyethylene (PE), with an opening surface provided in the packaging gable which forms a pouring opening after separation, for use with a reclosable pouring element according to one of the claims 1 through 7.

## Revendications

1. Elément verseur refermable (1) comprenant un corps de base (2) et un couvercle de fermeture (3), représentant en même temps le moyen d'ouverture, une bride entourant la surface d'ouverture de l'élément verseur (1) étant reliée solidairement à un emballage composite à face supérieure plate (P), et le couvercle de fermeture (3) présentant des tourillons latéraux (4) qui sont montés dans des évidements correspondants (5) du corps de base (2), **caractérisé en ce que** les évidements (5) dans le corps de base (2) sont disposés côté emballage, de telle sorte que le couvercle de fermeture (3) peut être pris dans le corps de base (2), dans les évidements (5) logeant les tourillons (4) et qu'il existe entre le corps de base (2) et le couvercle de fermeture (3) une liaison par complémentarité de formes (7) qui est détruite lors du premier actionnement du couvercle de fermeture (3).

2. Elément verseur selon la revendication 1, **caractérisé en ce que** le corps de base (2) et/ou le couvercle de fermeture (3) présentent un joint périphérique (6).

3. Elément verseur selon la revendication 1 ou 2, **caractérisé en ce que** l'élément verseur (1) est fermé de façon étanche à la poussière avant sa première utilisation, au moins dans la zone des pièces arrivant en contact avec le produit.

4. Elément verseur selon la revendication 3, **caractérisé en ce que** le corps de base (2') est doté d'un couvercle arrachable (10), lequel est formé d'une seule pièce avec le corps de base (2') à l'aide des fixations (9) servant de points de rupture, et est fixé de façon amovible sur la partie avant du couvercle de fermeture (3') se trouvant en position fermée.

5. Elément verseur selon la revendication 3, **caractérisé en ce que** l'élément verseur (1) est doté d'un film autocollant pouvant être décollé avant la première utilisation.

6. Elément verseur selon l'une des revendications 1 à 5, **caractérisé en ce que** le corps de base (2) présente au moins une nervure (8) enjambant la zone de son ouverture de déversement.

7. Elément verseur selon l'une des revendications 1 à 6, **caractérisé en ce que** le couvercle de fermeture (3) s'encliquette avec le corps de base (2) lors de sa fermeture.

8. Emballage composite à face supérieure plate, le matériau composite présentant au moins une couche porteuse en papier ou en carton et un enduit plastique bilatéral de polyéthylène (PE), avec une surface d'ouverture, prévue dans la face supérieure de l'emballage, formant une ouverture de déversement après son sectionnement, doté d'un élément verseur refermable selon l'une des revendications 1 à 7.
